# EUROPÄISCHE PATENTSCHRIFT

(11) **EP 3 500 794 B1**
(45) Veröffentlichungstag und Bekanntmachung des Hinweises auf die Patenterteilung: **10.11.2021**
(21) Anmeldenummer: 17757667.5
(22) Anmeldetag: 31.07.2017
(51) Int. Cl.: F21S 41/00

(54) **BELEUCHTUNGSEINHEIT FÜR EINEN KRAFTFAHRZEUGSCHEINWERFER ZUM ERZEUGEN VON ZUMINDEST ZWEI LICHTVERTEILUNGEN**
LIGHTING MODULE FOR A VEHICLE HEADLAMP CREATING AT LEAST TWO LIGHT DISTRIBUTIONS
MODULE D'ILLUMINATION POUR PHARE DE VÉHICULE AVEC AU MOINS DEUX DISTRIBUTIONS DE LUMIÈRE

(30) Priorität: 19.08.2016 AT 507492016
(43) Veröffentlichungstag der Anmeldung: 26.06.2019
(73) Patentinhaber: ZKW Group GmbH, 3250 Wieselburg (AT)
(72) Erfinder: ECKER-ENDL, Markus, 3500 Krems an der Donau (AT)
(74) Vertreter: Patentanwaltskanzlei Matschnig & Forsthuber OG
(86) Internationale Anmeldenummer: PCT/AT2017/060193
(87) Internationale Veröffentlichungsnummer: WO 2018/032025

(56) Entgegenhaltungen:
- EP-A1- 1 794 490
- WO-A1-2013/014046
- WO-A1-2017/174659
- DE-A1- 10 234 110
- DE-A1-102006 023 163
- DE-A1-102014 205 994

## Beschreibung

Die Erfindung betrifft eine Beleuchtungseinheit für einen Kraftfahrzeugscheinwerfer zum Erzeugen von zumindest zwei, insbesondere unterschiedlichen, Lichtverteilungen (Ansprüche 1-13).

Weiters betrifft die Erfindung eine Beleuchtungsvorrichtung für einen Kraftfahrzeugscheinwerfer (Anspruch 14), welche eine oder mehrere erfindungsgemäße Beleuchtungseinheiten umfasst.

Schließlich betrifft die Erfindung noch einen Kraftfahrzeugscheinwerfer (Anspruch 15), welcher zumindest eine erfindungsgemäße Beleuchtungseinheit und/ oder zumindest eine erfindungsgemäße Beleuchtungsvorrichtung umfasst.

Eine Beleuchtungseinheit oder eine Beleuchtungsvorrichtung im Zusammenhang mit der vorliegenden Erfindung kann in einem Kraftfahrzeug-Scheinwerfer zur Realisierung von einer oder insbesondere von zwei oder mehreren Lichtverteilung verwendet werden. Beispiele für solche Lichtverteilungen im Zusammenhang mit der vorliegenden Erfindung, welche von einer erfindungsgemäßen Beleuchtungseinheit oder Beleuchtungsvorrichtung erzeugt werden können, sind: Fernlichtverteilung, Teil-Fernlichtverteilung, Fahrrichtungsanzeiger, Tagfahrlicht.

Insbesondere kann eine erfindungsgemäße Beleuchtungseinheit oder eine erfindungsgemäße Beleuchtungsvorrichtung dazu eingerichtet sein, eine Kombination von Fernlicht bzw. Teil-Fernlicht und Fahrrichtungsanzeiger zu erzeugen.

Eine erfindungsgemäße Beleuchtungseinheit oder eine erfindungsgemäße Beleuchtungsvorrichtung kann dazu eingerichtet sein, eine Kombination von Tagfahrlicht und Fahrrichtungsanzeiger zu erzeugen.

Eine erfindungsgemäße Beleuchtungseinheit oder eine erfindungsgemäße Beleuchtungsvorrichtung kann dazu eingerichtet sein, eine Kombination von Fernlicht und Tagfahrlicht zu erzeugen. Wird bei einer solchen Beleuchtungseinheit das Tagfahrlicht gedimmt betrieben, so kann auf diese Weise ein Begrenzungslicht erzeugt werden und somit zusätzlich noch die Kombination Begrenzungslicht - Fernlicht realisiert werden.

Aktuelle Designtrends verlangen oftmals Kraftfahrzeug-Scheinwerfer oder Beleuchtungseinheiten bzw. Beleuchtungsvorrichtungen für solche Kraftfahrzeug-Scheinwerfer, welche eine kompakte Bauweise und gleichzeitig eine gute oder hohe Effizienz aufweisen. Eine eingangs erwähnte Beleuchtungseinheit kann außerdem dazu eingerichtet sein, zwei Beleuchtungsfunktionen und/ oder Signalisierungsfunktionen mit einem einzigen lichtdurchlässigen Körper zu erzeugen.

Die Dokumente EP 1 794 490 B1 und DE 10 2014 205 994 A1 offenbaren Beleuchtungseinrichtungen für KFZ-Scheinwerfer.

Es ist eine Aufgabe der Erfindung, eine Beleuchtungseinheit für einen Kraftfahrzeug-Scheinwerfer anzugeben, welcher die oben beschriebenen Anforderungen erfüllt und die bekannten Beleuchtungseinheiten noch zu verbessern.

Diese Aufgabe wird mit einer eingangs erwähnten Beleuchtungseinheit dadurch gelöst (Anspruch 1), dass erfindungsgemäß der Reflektor einen ersten Reflektorflächen-Bereich aufweist, welcher Licht ausschließlich von der zumindest einen ersten Lichtquelle empfängt, und der Reflektor einen zweiten Reflektorflächen-Bereich aufweist, welcher Licht ausschließlich von der zumindest einen zweiten Lichtquelle empfängt, und wobei die Austrittslinse einen ersten Austrittslinsen-Bereich aufweist, welcher Licht ausschließlich von dem ersten Reflektorflächen-Bereich empfängt, und die Austrittslinse einen zweiten Austrittslinsen-Bereich aufweist, welcher Licht ausschließlich von dem zweiten Reflektorflächen-Bereich empfängt, und wobei über den ersten Austrittslinsen-Bereich abgestrahltes Licht als erste Lichtverteilung und über den zweiten Austrittslinsen-Bereich abgestrahltes Licht als zweite Lichtverteilung abgebildet wird.

Mit der erfindungsgemäßen Anordnung wird es möglich, jede Lichtverteilung unabhängig von der anderen optimal auf die gewünschten und/oder notwendigen Anforderungen hin abzustimmen, wobei gleichzeitig die Anordnung selbst kompakt bleibt.

Auch eine segmentierte Lichtverteilung kann erzeugt werden möglich, d.h. jede mit der Beleuchtungseinheit erzeugte Lichtverteilung bildet ein Lichtsegment einer Gesamtlichtverteilung. Die erzeugte Lichtverteilung kann aber auch Teil einer Gesamtlichtverteilung sein, beispielsweise indem jede Lichtverteilung die Form der Gesamtlichtverteilung erzeugt, und die Gesamtheit aller Lichtverteilungen liefert dann die notwendige Lichtstärke im Lichtbild.

Insbesondere lassen sich diese vorstehend beschriebenen Lichtverteilungen auch erzeugen, wenn zwei oder mehr Beleuchtungseinheiten eine Beleuchtungsvorrichtung bilden, welche diese vorstehend beschriebenen Lichtverteilungen bilden kann.

Es kann vorgesehen sein, dass die Lichtquellen jeweils eine oder mehrere LED's umfassen, wobei es sich bei den Lichtquellen (sogenannte "LED-Lichtquelle") vorzugsweise jeweils um Einzelchip-LED's handelt.

Vorzugsweise ist vorgesehen, dass die Austrittslinse als ebene oder plane Fläche ausgebildet ist. Die plane Fläche kann auch beispielsweise auch gekrümmt sein, vorzugsweise aber ohne Unebenheiten. Mit Vorteil ist dabei vorgesehen, dass die plane Fläche zumindest G1-stetig ist.

Bei einer ebenen Fläche ist die Auslegung einfacher, da nur eine Fläche - die Reflektorflächen-Bereiche - ausgelegt werden müssen.

Beispielsweise ist vorgesehen, dass die Austrittslinse unter einem Winkel von 90° zu einer Lichtaustrittsebene zumindest eines Kollimators verläuft.

Weiters kann vorgesehen sein, dass der Reflektor als ebene Fläche ausgebildet ist.

Es kann dabei vorgesehen sein, dass der Reflektor unter einem Winkel von 45° zu einer Lichtaustrittsebene zumindest eines Kollimators verläuft.

Die Lichtaustrittsebenen aller Kollimatoren können parallel zueinander verlaufen, entsprechend ist in diesem Fall der Reflektor zu allen Lichtaustrittsebenen von Kollimatoren unter 45° angeordnet, und die Austrittslinse ist zu allen Lichtaustrittsebenen der Kollimatoren unter 90° angeordnet.

Es kann vorgesehen sein, dass die Austrittslinse unter einem Winkel von 45° zu dem Reflektor verläuft.

Zweckmäßig kann es sein, wenn der erste Reflektorflächen-Bereich eine Strukturierung aufweist, beispielsweise indem der erste Reflektorflächen-Bereich in Facetten unterteilt ist, mittels welcher Strukturierung die von dem Reflektorflächen-Bereich reflektierten Lichtstrahlen in vertikaler und/oder horizontaler Richtung zur Erzeugung der ersten Lichtverteilung abgelenkt werden.

Auf diese Weise kann die mittels des ersten Reflektorflächen-Bereiches erzeugte Lichtverteilung [entspricht Lichtbündel S1 in den Figuren] optimal angepasst werden.

Die Bezeichnungen "vertikal" und "horizontal" beziehen sich dabei auf das Lichtbild in einer Bildschirmprojektion, horizontal bedeutet dementsprechend "in Richtung der H-Achse" und vertikal "in Richtung der V-Achse".

Alternativ oder vorzugsweise zusätzlich kann vorgesehen sein, dass der zweite Reflektorflächen-Bereich eine Strukturierung aufweist, beispielsweise indem der zweite Reflektorflächen-Bereich in Facetten unterteilt ist, mittels welcher Strukturierung die von dem Reflektorflächen-Bereich reflektierten Lichtstrahlen in vertikaler und/oder horizontaler Richtung zur Erzeugung der zweiten Lichtverteilung abgelenkt werden.

Auf diese Weise kann die mittels des zweiten Reflektorflächen-Bereiches erzeugte Lichtverteilung [entspricht Lichtbündel S2 in den Figuren] optimal angepasst werden.

Bevorzugt ist dabei in letzterem Fall, also in dem Fall, dass beide Reflektorflächen-Bereiche eine Strukturierung, insbesondere Facetten aufweisen, vorgesehen, dass die Strukturierungen, insbesondere die Facetten, der beiden Reflektorflächen-Bereiche unterschiedlich ausgebildet ist/sind.

Dadurch wird es noch besser möglich, die unterschiedlichen Lichtverteilung unabhängig voneinander optimal entsprechend den gewünschten und/oder geforderten Anforderungen auszugestalten.

Beispielsweise kann vorgesehen sein, dass der erste Reflektorflächen-Bereich eine oder mehrere quer, insbesondere in horizontaler Richtung, verlaufende Reihen von Facettenelementen aufweist.

Beispielsweise gehen dabei benachbarte Facettenelemente einer Reihe und/oder Facettenelemente benachbarter Reihen unstetig ineinander über.

Es kann vorgesehen sein, dass alle Facettenelemente konvex oder konkav ausgebildet sind oder ein Teil der Facettenelemente konvex und ein anderer Teil konkav ausgebildet ist, oder zumindest alle Facettenelemente einer Reihe oder alle Facettenelemente konvex oder zumindest alle Facettenelemente einer Reihe oder alle Facettenelemente konkav oder die Facettenelemente zumindest einer Reihe, vorzugsweise aller Reihen, abwechselnd konvex - konkav ausgebildet sind.

Alternativ oder bevorzugt zusätzlich kann vorgesehen sein, dass der zweite Reflektorflächen-Bereich eine oder mehrere quer, insbesondere in horizontaler Richtung, verlaufende Reihen von Facettenelementen aufweist.

Dabei kann es vorteilhaft sein, wenn benachbarte Facettenelemente einer Reihe und/oder Facettenelemente benachbarter Reihen stetig ineinander übergehen.

Es kann vorgesehen sein, dass alle Facettenelemente konvex oder konkav ausgebildet sind oder ein Teil der Facettenelemente konvex und ein anderer Teil konkav ausgebildet ist, oder zumindest alle Facettenelemente einer Reihe oder alle Facettenelemente konvex oder zumindest alle Facettenelemente einer Reihe oder alle Facettenelemente konkav oder die Facettenelemente zumindest einer Reihe, vorzugsweise aller Reihen, abwechselnd konvex - konkav ausgebildet sind.

Der Abstrahlkegel des abgestrahlten Lichtes hängt dabei von der Krümmung der jeweiligen Facette ab, eine kleinere Krümmung für (im Fernfeld) zu einem kleineren Abstrahlkegel. Kleinere Abstrahlkegel führen zu einer Konzentrierung des Lichtstromes, beispielsweise in horizontaler Richtung.

Konvex-gekrümmte Facetten können die Homogenität der Lichtverteilung verbessern, konkav-gekrümmte Facetten können durch Spritzgieß-Werkzeug besser abgeformt werden.

Weiters kann noch mit Vorteil vorgesehen sein, dass der Lichtstrom von dem zumindest einen Kollimator, welcher der zumindest einen ersten Lichtquelle zugeordnet ist, normal auf eine Austrittsebene des Kollimators verläuft.

Alternativ oder bevorzugt zusätzlich zu der vorstehend beschriebenen Ausgestaltung kann noch vorgesehen sein, dass der zumindest eine Kollimator, welcher der zumindest einen zweiten Lichtquelle zugeordnet ist, beim Einbau der Beleuchtungseinheit in einem Fahrzeug, den Lichtstrom der zweiten Lichtquelle in einer ersten, vertikalen Richtung im Wesentlichen parallel richtet, und in einer zweiten, horizontalen Richtung auffächert.

Es kann vorgesehen sein, dass eine Trennung in den ersten Reflektorflächen-Bereich und den zweiten Reflektorflächen-Bereich, beim Einbau der Beleuchtungseinheit in einem Fahrzeug, horizontal verläuft.

Weiters betrifft die Erfindung eine Beleuchtungsvorrichtung für einen Kraftfahrzeugscheinwerfer (Anspruch 14), welche eine oder mehrere oben beschriebene Beleuchtungseinheiten umfasst.

Eine oben beschriebene Beleuchtungseinheit ist in der Lage, eine Vielzahl an Kombinationen von unterschiedlichen Lichtverteilungen zu realisieren. Es kann aber der Fall eintreten, dass die realisierbaren Beleuchtungsstärken mit nur einer Beleuchtungseinheit zu gering sind, um die gesetzlich geforderten Mindestwerte zu erreichen. Mit einer Beleuchtungsvorrichtung, die zwei oder mehr entsprechende Beleuchtungseinheiten umfasst, können die geforderten Werte der Beleuchtungsstärke realisiert werden, wenn die Anzahl der Beleuchtungseinheiten derart gewählt ist, dass diese den erforderlichen Lichtstrom liefern können.

Eine Beleuchtungsvorrichtung mit zwei oder mehr erfindungsgemäßen Beleuchtungseinheiten ist auch dann zweckmäßig, wenn eine segmentierte Lichtverteilung erzeugt werden soll.

In diesem Fall erzeugt jede LED-Lichtquelle einer Beleuchtungseinheit ein Lichtsegment einer Lichtverteilung, wobei entweder jede LED-Lichtquelle einer Beleuchtungseinheit zu einer anderen segmentierten (Gesamt-)Lichtverteilung beiträgt (die Beleuchtungsvorrichtung ist in diesem Fall dazu eingerichtet, zwei unterschiedliche segmentierte Gesamt-Lichtverteilungen zu erzeugen, die insbesondere unabhängig voneinander ein- und ausgeschaltet werden können), oder beide/alle LED-Lichtquellen einer Beleuchtungseinheit tragen zu einer einzigen (Gesamt-)Lichtverteilung bei, d.h. die Beleuchtungsvorrichtung ist zur Erzeugung von lediglich einer einzigen segmentierten Gesamt-Lichtverteilung eingerichtet.

Schließlich betrifft die Erfindung noch einen Kraftfahrzeugscheinwerfer (Anspruch 15) mit zumindest einer oben beschriebenen Beleuchtungseinheit oder mit zumindest einer oben beschriebenen Beleuchtungsvorrichtung.

Im Folgenden ist die Erfindung an Hand der Zeichnung näher erörtert. In dieser zeigt
Fig. 1 eine erfindungsgemäße Beleuchtungseinheit in einer perspektivischen Ansicht,
Fig. 2 eine weitere erfindungsgemäße Beleuchtungseinheit in einer perspektivischen Ansicht,
Fig. 3 die Beleuchtungseinheit aus Figur 2 in einem Vertikalschnitt A-A zur Darstellung des Lichtstrahlenverlaufes der von einer ersten Lichtquelle ausgestrahlten Lichtes,
Fig. 4 die Beleuchtungseinheit aus Figur 2 in dem Vertikalschnitt A-A zur Darstellung des Lichtstrahlenverlaufes der von einer zweiten Lichtquelle ausgestrahlten Lichtes,
Fig. 5 eine Beleuchtungseinheit in einer perspektivischen Ansicht von unten,
Fig. 5a einen Schnitt durch die Beleuchtungseinheit aus Figur 5 in einer Schnittebene C-C durch den Reflektorflächen-Bereich zur Erzeugung einer Tagfahrlicht-Lichtverteilung,
Fig. 5b einen Schnitt durch die Beleuchtungseinheit aus Figur 5 in einer Schnittebene D-D durch den Reflektorflächen-Bereich zur Erzeugung einer Fernlicht-Lichtverteilung,
Fig. 6 eine andere Ausgestaltung der Beleuchtungseinheit in einer perspektivischen Ansicht von unten,
Fig. 6a einen Schnitt durch die Beleuchtungseinheit aus Figur 6 in einer Schnittebene E-E durch den Reflektorflächen-Bereich zur Erzeugung einer Tagfahrlicht-Lichtverteilung,
Fig. 6b einen Schnitt durch die Beleuchtungseinheit aus Figur 6 in einer Schnittebene F-F durch den Reflektorflächen-Bereich zur Erzeugung einer Fernlicht-Lichtverteilung, und
Fig. 7 eine beispielshafte Beleuchtungsvorrichtung mit vier erfindungsgemäßen Beleuchtungseinheiten.

Im Rahmen dieser Beschreibung sind die Begriffe "oben", "unten", "horizontal", "vertikal" als Angaben der Ausrichtung zu verstehen, wenn die Einheit in normaler Benutzungsstellung angeordnet ist, nachdem sie in einer im Fahrzeug montierten Beleuchtungsvorrichtung eingebaut wurde.

Figur 1 zeigt eine erfindungsgemäße Beleuchtungseinheit 100 für einen Kraftfahrzeugscheinwerfer zum Erzeugen von zwei Lichtverteilungen, insbesondere von zwei unterschiedlichen Lichtverteilungen. Im Folgenden wird davon ausgegangen, dass die gezeigte Beleuchtungseinheit 100 zur Erzeugung einer ersten Gesamtlichtverteilung in Form einer Fernlichtverteilung und einer zweiten Gesamtlichtverteilung in Form einer Tagfahrlichtverteilung eingerichtet ist. Auch andere Kombinationen sind mit einer dargestellten Beleuchtungseinheit 100 realisierbar, wie dies weiter unten noch näher erörtert wird.

In dem gezeigten Beispiel umfasst die Beleuchtungseinheit 100 eine erste Lichtquelle 1 zur Erzeugung der ersten Lichtverteilung, d.h. der Fernlichtverteilung, sowie drei zweite Lichtquellen 2 zur Erzeugung der zweiten Lichtverteilung, d.h. der Tagfahrlichtverteilung.

Weiters umfasst die Beleuchtungseinheit 100 einen Reflektor 3, eine Austrittslinse 4, beispielsweise in Form einer Projektionslinse, sowie Kollimatoren 5, 6a, 6b, 6c in welche die Lichtquellen 1, 2 Licht einspeisen, wenn sie aktiviert sind.

Grundsätzlich kann im Rahmen der Erfindung vorgesehen sein, dass im Fall, dass zwei oder mehr Lichtquellen für eine bestimmte Lichtverteilung zuständig sind, diese Lichtquellen ihr Licht in einen einzigen, gemeinsamen Kollimator einkoppeln.

Es kann aber auch vorgesehen sein, dass wie in dem vorliegenden Beispiel gezeigt, jeder Lichtquelle 2 genau ein Kollimator 6a, 6b, 6c zugeordnet ist. Grundsätzlich, d.h. im allgemeinen Rahmen der Erfindung, kann vorgesehen sein, dass jeder Lichtquelle, auch wenn diese zur selben Lichtverteilung beitragen, genau ein Kollimator zugeordnet ist, in welchen die jeweilige Lichtquelle ihr Licht einkoppelt.

Bei der Ausführungsform gemäß Figur 1 wird Licht der ersten Lichtquelle 1, wenn sie eingeschaltet ist, in den zugeordneten Kollimator 5 eingekoppelt und von diesem zu einem ersten Lichtbündel ausgerichtet.

Licht der zweiten Lichtquellen 2 wird von den zweiten Lichtquellen 2 in die ihnen zugeordneten Kollimatoren 6a, 6b, 6c, wenn die Lichtquellen 2 eingeschaltet sind, eingekoppelt und jeweils zu einem zweiten Lichtbündel ausgerichtet. In dem gezeigten Beispiel werden also drei zweite, sich vorzugsweise überlagernde, Lichtbündel erzeugt, mit welchen gemeinsam die zweite Lichtverteilung erzeugt wird.

Der Reflektor 3 lenkt die Lichtstrahlen der aus den Kollimatoren 5, 6a, 6b, 6c austretenden Lichtbündel in Richtung der Austrittslinse 4 um, und die Austrittslinse 4 bildet die von dem Reflektor 3 reflektierten Lichtstrahlen in Form der ersten und der zweiten Lichtverteilung ab. Insbesondere, wie diese später noch dargestellt wird, kann die Austrittslinse 4 eben ausgebildet sein und es treffen vorzugsweise die von dem Reflektor 3 reflektierten Strahlen normal auf die ebene Austrittslinse 4 auf, sodass sie ohne weitere Ablenkung durch diese durchtreten können.

Vorzugsweise - die gilt für den allgemeinsten Zusammenhang der vorliegenden Erfindung - tritt Licht durch die Austrittslinse 4 lediglich durch und wird dabei gebrochen. Die eigentliche Lichtformung erfolgt durch den Reflektor. Mit der Austrittslinse, d.h. durch entsprechende Ausgestaltung der Austrittslinse 4, kann aber z.B. die Breite der entstehenden Lichtverteilung angepasst/eingestellt werden.

Reflektor 3, Austrittslinse 4 und Kollimatoren 5, 6a, 6b, 6c sind aus einem lichtdurchlässigen, vorzugsweise einstückigen Körper 101 - auch als "Optikkörper" bezeichnet - gebildet, wobei an der Reflektor-Begrenzungsfläche 3' des Reflektors 3 und an den Kollimator-Begrenzungsflächen 5', 6a', 6b', 6c' der Kollimatoren 5, 6a, 6b, 6c die sich in dem lichtdurchlässigen Körper 101 fortpflanzenden Lichtstrahlen totalreflektiert werden.

Erfindungsgemäß ist vorgesehen, dass der Reflektor 3 einen ersten Reflektorflächen-Bereich 30, welcher Licht ausschließlich von der ersten Lichtquelle 1 empfängt, und einen zweiten Reflektorflächen-Bereich 31, welcher Licht ausschließlich von den zweiten Lichtquelle 2 empfängt, aufweist.

Die Austrittslinse 4 weist einen ersten Austrittslinsen-Bereich 40 auf, welcher Licht ausschließlich von dem ersten Reflektorflächen-Bereich 30 empfängt, und einen zweiten Austrittslinsen-Bereich 41, welcher Licht ausschließlich von dem zweiten Reflektorflächen-Bereich 31 empfängt.

Vorzugsweise sind die beiden Reflektorflächen-Bereiche 30, 31 und die beiden Austrittslinsen-Bereiche 40, 41 mit einer horizontal verlaufenden Trennung (Trennlinie) 300, 400 getrennt, liegen also vertikal, ggf. versetzt, übereinander.

Über den ersten Austrittslinsen-Bereich 40 abgestrahltes Licht wird als erste Lichtverteilung, in diesem Beispiel also als Fernlichtverteilung, und über den zweiten Austrittslinsen-Bereich 41 abgestrahltes Licht wird als zweite Lichtverteilung, in diesem Beispiel also als Tagfahrlichtverteilung, abgebildet.

Ein Vorteil der Erfindung im generellen, allgemeinen Zusammenhang, d.h. nicht auf die vorliegende Ausführungsform beschränkt, ist jener, dass mit einem einzigen Optikkörper, in welchem sich eingekoppeltes Licht über Totalreflexion ausbreitet, zwei oder mehr Lichtverteilung erzeugt werden können, wobei durch die erfindungsgemäße Ausgestaltung sich die unterschiedlichen Lichtverteilungen nicht beeinflussen und auch unabhängig voneinander gestaltet werden können.

Die Lichtquellen 1, 2 umfassen vorzugsweise jeweils eine Leuchtdiode oder eine Mehrzahl von Leuchtdioden, und die Lichtquellen 1, 2 für jede Lichtverteilung können unabhängig voneinander angesteuert werden, d.h. insbesondere ein- und ausgeschaltet werden. Es kann auch vorgesehen sein, dass die Lichtquellen 1, 2 - wiederum aber nicht auf die gezeigte Ausführungsform beschränkt, sondern auch im allgemeinsten Sinn der Erfindung - gedimmt, insbesondere auch unabhängig voneinander gedimmt werden können.

Schließlich kann auch generell, nicht auf das gezeigte Beispiel beschränkt, vorgesehen sein, dass in dem Fall - wie etwa in Figur 1 gezeigt -, dass mehrere Lichtquellen 2 zu einer Lichtverteilung beitragen, diese Lichtquellen 2 unabhängig voneinander angesteuert, d.h. ein- und ausgeschaltet und beispielsweise auch gedimmt werden können.

Allgemein, d.h. nicht auf die vorliegende Ausführungsform beschränkt gilt, dass das lichtdurchlässige Material, aus dem der Körper 100 gebildet ist, z.B. ein Kunststoff, vorzugsweise einen Brechungsindex größer als jener von Luft aufweist. Das Material enthält z.B. PMMA (Polymethylmethacrylat) oder PC (Polycarbonat) und ist insbesondere vorzugsweise daraus gebildet.

Figur 2 zeigt eine ähnliche Anordnung wie jene aus Figur 1, und es gelten die im Zusammenhang mit Figur 1 getätigten Aussagen. Unterschiede liegen in den folgenden Aspekten:
- Die Position der Lichtquelle 1 zur Erzeugung einer Fernlichtverteilung und jene der Lichtquellen 2 für die Tagfahrlichtverteilung sind vertauscht
- Entsprechend sind die Reflektorflächen-Bereiche 30, 31 vertauscht, ebenso sind die Lage des ersten Austrittslinsen-Bereiches 40 und des zweiten Austrittslinsen-Bereiches 41 vertauscht
- Die drei zweiten Lichtquellen 2 koppeln Licht in einen einzigen Kollimator 6 ein
- Die Strukturierung der Reflektorflächen-Bereiche 30, 31 ist bei der Variante nach Figur 2 beispielhaft anders ausgestaltet als bei jener nach Figur 1.

In den gezeigten Beispielen nach Figur 1 und 2 ist die Austrittslinse 4 als ebene Fläche ausgebildet

In den gezeigten Beispielen ist vorgesehen, dass die Austrittslinse 4 unter einem Winkel von 90° zu zumindest einer Lichtaustrittsebene eines Kollimators 5, 6a, 6b, 6c bzw. 5, 6 verläuft.

Weiters ist bei den gezeigten Ausführungsform vorgesehen, dass der Reflektor 3 von seiner grundsätzlichen Form her als ebene Fläche ausgebildet ist. Auf dieser ebenen Fläche können, wie dies noch weiter ausgeführt wird, Strukturierungen vorgesehen sein.

Wie in den Figuren 1 und 2 gezeigt, kann vorgesehen sein, dass der Reflektor 3 unter einem Winkel von 45° zu zumindest einer Lichtaustrittsebene eines Kollimators 5, 6a, 6b, 6c bzw. 5, 6 verläuft.

Die Lichtaustrittsebenen aller Kollimatoren können parallel zueinander verlaufen, wie dies bei den gezeigten Ausführungsformen der Fall ist, und entsprechend ist in diesem Fall der Reflektor zu allen Lichtaustrittsebenen von Kollimatoren unter 45° angeordnet, und die Austrittslinse ist zu allen Lichtaustrittsebenen der Kollimatoren unter 90° angeordnet.

Insbesondere ist dann vorgesehen, dass die Austrittslinse 4 unter einem Winkel von 45° zu dem Reflektor 3 verläuft.

Die Figuren 3 und 4 zeigen an Hand eines Schnittes A-A aus Figur 2 noch den Strahlenverlauf in dem Optikkörper 101:
Licht der ersten Lichtquelle 1, wenn sie eingeschaltet ist, wird in den zugeordneten Kollimator 5 eingekoppelt und von diesem zu einem ersten Lichtbündel S1 ausgerichtet.

Dabei werden auf die Begrenzungsflächen 5' des Kollimators 5 auftreffende Lichtstrahlen totalreflektiert. In einem zentralen Bereich können Lichtstrahlen auch direkt, ohne vorherige Reflexion, in den Kollimator eintreten. Vorzugsweise ist das von dem Kollimator 5 erzeugte Lichtbündel S1 ein Lichtbündel paralleler Lichtstrahlen (Figur 3).

Licht der zweiten Lichtquellen 2, wenn sie eingeschaltet sind, wird in den zugeordneten Kollimator 6 eingekoppelt und von diesem zu einem zweiten Lichtbündel S2 ausgerichtet.

Dabei werden auf die Begrenzungsflächen 6a', 6b', 6c' bzw. 6' eines Kollimators 6a, 6b, 6c bzw. 6 auftreffende Lichtstrahlen totalreflektiert. In einem zentralen Bereich können Lichtstrahlen auch direkt, ohne vorherige Reflexion, in den Kollimator eintreten. Vorzugsweise ist das von dem Kollimator 6 erzeugte Lichtbündel S2 ein Lichtbündel paralleler Lichtstrahlen (Figur 4).

Der Reflektor 3 lenkt die Lichtstrahlen der aus den Kollimatoren 5, 6 austretenden Lichtbündel S1, S2 in Richtung der Austrittslinse 4 um, und die Austrittslinse 4 bildet die von dem Reflektor 3 reflektierten Lichtstrahlen in Form der ersten und der zweiten Lichtverteilung ab. Dabei empfängt der erste Austrittslinsen-Bereich 40 Licht ausschließlich von dem ersten Reflektorflächen-Bereich 30 (Figur 3), der zweite Austrittslinsen-Bereich 41 empfängt Licht ausschließlich von dem zweiten Reflektorflächen-Bereich 31 (Figur 4). Insbesondere, wie diese gezeigt ist, kann die Austrittslinse 4 eben ausgebildet sein und es treffen vorzugsweise die von dem Reflektor 3 reflektierten Strahlen normal auf die ebene Austrittslinse 4 auf, sodass sie ohne weitere Ablenkung durch diese durchtreten können. Auch diese Funktion kann in dem vorliegenden Text von einer Austrittslinse realisiert werden, und unter dem Begriff "abbilden" kann in diesem Text auch verstanden werden, dass Licht durch die Austrittslinse ohne weitere Ablenkung durchtritt.

Dieser Zusammenhang gilt allerdings nur dann, wenn der Reflektor ein einziges Parallelstrahlbündel erzeugt. Im allgemeinen Fall gibt der Reflektor aber auch divergierende Strahlen ab, die dann nicht unter 90° auf die, insbesondere ebene, Grenzfläche/Austrittslinse auftreffen, sodass der beschriebene Zusammenhang, dass die Lichtstrahlen nicht abgelenkt werden, dann nicht gilt. Die Austrittslinse lenkt die Strahlen dann entsprechend ab und "projiziert" eine Lichtverteilung in den Verkehrsraum.

Hinsichtlich der Kollimatoren kann, unabhängig von der konkreten Ausführungsform, aber auch in Verbindung mit den in Figur 1 und 2 gezeigten Ausführungsformen, vorgesehen sein, dass der zumindest eine Kollimator 5, welcher der zumindest einen ersten Lichtquelle 1 zugeordnet ist, den Lichtstrom der ersten Lichtquelle 1 im Wesentlichen parallel richtet, wobei vorzugsweise der Lichtstrom normal auf eine Austrittsebene des Kollimators 5 verläuft.

Alternativ oder bevorzugt zusätzlich zu der vorstehend beschriebenen Ausgestaltung kann noch vorgesehen sein, dass der zumindest eine Kollimator 6; 6a, 6b, 6c, welcher der zumindest einen zweiten Lichtquelle 2 zugeordnet ist, den Lichtstrom der zweiten Lichtquelle 2 in einer ersten, vertikalen Richtung im Wesentlichen parallel richtet, und in einer zweiten, horizontalen Richtung auffächert.

Die Begriffe "vertikal" und "horizontal" sind dabei so zu verstehen, dass die Lichtstrahlen derart beeinflusst werden, dass sie bei Abstrahlung in einen Bereich vor der Beleuchtungseinheit, wenn sich die Beleuchtungseinheit in einer der Einbaulage in einem Kraftfahrzeug entsprechenden Lage befindet, horizontal bzw. vertikal entsprechend ausgerichtet sind.

Wie weiter oben schon erwähnt, kann es von Vorteil sein, wenn der Reflektor 3, d.h. insbesondere der erste Reflektorflächen-Bereich 30 eine Strukturierung aufweist, beispielsweise indem der erste Reflektorflächen-Bereich 30 in Facetten unterteilt ist, mittels welcher Strukturierung die von dem Reflektorflächen-Bereich 30 reflektierten Lichtstrahlen in vertikaler und/oder horizontaler Richtung zur Erzeugung der ersten Lichtverteilung abgelenkt werden können.

Auf diese Weise kann die mittels des ersten Reflektorflächen-Bereiches erzeugte Lichtverteilung optimal angepasst werden.

Die Bezeichnungen "vertikal" und "horizontal" beziehen sich dabei auf das Lichtbild in einer Bildschirmprojektion, horizontal bedeutet dementsprechend "in Richtung der H-Achse" und vertikal "in Richtung der V-Achse".

Alternativ oder vorzugsweise zusätzlich kann vorgesehen sein, dass der zweite Reflektorflächen-Bereich 31 eine Strukturierung aufweist, beispielsweise indem der zweite Reflektorflächen-Bereich 31 in Facetten unterteilt ist, mittels welcher Strukturierung die von dem Reflektorflächen-Bereich 31 reflektierten Lichtstrahlen in vertikaler und/oder horizontaler Richtung zur Erzeugung der zweiten Lichtverteilung abgelenkt werden.

Auf diese Weise kann die mittels des zweiten Reflektorflächen-Bereiches erzeugte Lichtverteilung optimal angepasst werden.

Figur 5 zeigt ein erstes Beispiel einer solchen Strukturierung, bei der beide Reflektorflächen-Bereiche eine Strukturierung, insbesondere Facetten aufweisen, wobei die Strukturierungen, insbesondere die Facetten, der beiden Reflektorflächen-Bereiche 30, 31 unterschiedlich ausgebildet sind. Die Amplituden sind dabei sowohl in den Figuren 5a als auch 5b stark überhöht herausgezeichnet.

Dadurch wird es noch besser möglich, die unterschiedlichen Lichtverteilung unabhängig voneinander optimal entsprechend den gewünschten und/oder geforderten Anforderungen auszugestalten.

Figur 5 und Figur 5b, welche den Schnitt D-D aus Figur 5 darstellt, zeigen einen ersten Reflektorflächen-Bereich 30 mit einer Reihe von Facettenelementen 30' (Fernlicht).

Figur 5 und Figur 5a, welche den Schnitt C-C aus Figur 5 darstellt, zeigen einen zweiten Reflektorflächen-Bereich 31 mit zwei horizontalen Reihen von Facettenelementen 31' (Tagfahrlicht).

Figur 6 mit den Schnitten E-E (Figur 6a, Tagfahrlicht) und F-F (Figur 6b, Fernlicht) zeigt einer weitere prinzipielle Ausgestaltungsmöglichkeit.

Zusammenfassend lässt sich im allgemeinsten Umfang der Erfindung sagen, dass die Gestaltung des Lichtbildes vorzugsweise über den Reflektor erfolgt und die Austrittslinse vorzugsweise lediglich als Lichtaustrittsfläche dient, welche das Licht je Auftreffwinkel entweder ohne Ablenkung oder mit Ablenkung aus dem Optikkörper 101 austreten lässt.

Bei den Tagfahrlicht-Facetten mit mehreren Lichteinkoppelbereichen können mit konkav ausgelegten Facetten die Abstrahlkegel zum Überlappen gebracht werden, sodass die Homogenität der erzeugten Lichtverteilung steigt. Dies gilt sowohl bei der im Fernfeld entstehenden Lichtverteilung, als auch beim Leuchteindruck, den ein Betrachter der Beleuchtungseinheit bzw. des Kraftfahrzeugscheinwerfers hat.

Schließlich besteht auch noch die Möglichkeit, die plane Linsenaustrittsfläche mit horizontal- und/oder vertikal-ausgerichteten Prismen oder Riffelungen zu versehen, um das Licht gezielt umzulenken, z.B. zur Erfüllung der Anforderungen an die räumliche Ausleuchtung bei Signallichtfunktionen.

Mit einer erfindungsgemäßen Beleuchtungseinheit, beispielsweise wie in den Ausführungsformen beschrieben, aber auch im allgemeinen erfinderischen Zusammenhang, können mit einem Optikkörper zwei voneinander unabhängige Lichtverteilungen erzeugt werden.

Beispielsweise, wie in den Figuren beschrieben, kann eine Kombination aus Fernlicht und Tagfahrlicht erzeugt werden. Eine Beleuchtungseinheit kann dabei, wenn die Lichtquellen ausreichend stark sind, alleine diese Lichtverteilungen erzeugen. Andernfalls werden zwei oder mehr identisch bzw. weitestgehend identische Beleuchtungseinheiten zu einer Beleuchtungsvorrichtung zusammengefasst, welche den notwendigen Lichtstrom für gesetzeskonforme Lichtverteilungen liefert.

Im Grunde können beliebige Kombinationen von Lichtverteilungen erzeugt werden, beispielsweise eine Kombination Fernlicht - Fahrtrichtungsanzeiger (Blinker), insbesondere in Form eines Wischblinkers. Vorzugsweise sind hier wieder mehrere Beleuchtungseinheiten zu einer Beleuchtungsvorrichtung zusammengefasst, die ersten Lichtquellen erzeugen z.B. die Fernlichtverteilung und die zweiten Lichtquellen das Blinklicht, wobei die zweiten Lichtquellen auch hintereinander eingeschaltet werden können, um einen Wischblinker zu erzeugen, mit welchem die Richtung des Abbiegevorganges angezeigt werden kann.

Bei einer solchen Beleuchtungsvorrichtung, aber auch im allgemeinen Zusammenhang einer Beleuchtungsvorrichtung mit zwei oder mehreren Beleuchtungseinheiten kann vorgesehen sein, dass über jeden Austrittslinsen-Bereich dieselbe Lichtverteilung erzeugt wird, und in Summe mit den zwei oder mehreren Beleuchtungseinheiten die erforderliche Beleuchtungsstärke realisiert wird. Es kann aber auch vorgesehen sein, dass jeder Austrittslinsen-Bereich einer Lichtverteilung nur ein Segment dieser Lichtverteilung erzeugt, sodass eine segmentierte Lichtverteilung, z.B. eine segmentierte Fernlichtverteilung erzeugt werden kann.

In der folgenden Tabelle sind noch mögliche Kombinationen von Lichtverteilungen, wie sie mit einer erfindungsgemäßen Beleuchtungseinheit oder Beleuchtungsvorrichtung erzeugbar sind, aufgeführt:

Wie oben schon beschrieben, ist eine erfindungsgemäße Beleuchtungseinheit prinzipiell in der Lage, eine Vielzahl an Kombinationen von unterschiedlichen Lichtverteilungen zu realisieren. Es kann aber der Fall eintreten, dass die realisierbaren Beleuchtungsstärken mit nur einer Beleuchtungseinheit zu gering sind, um die gesetzlich geforderten Mindestwerte zu erreichen. Mit einer Beleuchtungsvorrichtung, die zwei oder mehr entsprechende Beleuchtungseinheiten umfasst, können die geforderten Werte der Beleuchtungsstärke realisiert werden, wenn die Anzahl der Beleuchtungseinheiten derart gewählt ist, dass diese den erforderlichen Lichtstrom liefern können.

Eine Beleuchtungsvorrichtung mit zwei oder mehr erfindungsgemäßen Beleuchtungseinheiten ist auch dann zweckmäßig, wenn eine segmentierte Lichtverteilung erzeugt werden soll. In diesem Fall erzeugt jede LED-Lichtquelle einer Beleuchtungseinheit ein Lichtsegment einer Lichtverteilung, wobei entweder jede LED-Lichtquelle einer Beleuchtungseinheit zu einer anderen segmentierten (Gesamt-) Lichtverteilung beiträgt (die Beleuchtungsvorrichtung ist in diesem Fall dazu eingerichtet, zwei unterschiedliche segmentierte Gesamt-Lichtverteilungen zu erzeugen, die insbesondere unabhängig voneinander ein- und ausgeschaltet werden können), oder beide LED-Lichtquellen einer Beleuchtungseinheit tragen zu einer einzigen (Gesamt-)Lichtverteilung bei, d.h. die Beleuchtungsvorrichtung ist zur Erzeugung von lediglich einer einzigen segmentierten Gesamt-Lichtverteilung eingerichtet.

Figur 7 zeigt ein Beispiel einer solchen Beleuchtungsvorrichtung 1000. In dem gezeigten Beispiel besteht diese aus vier Beleuchtungseinheiten 100, welche wieder jeweils erste Lichtquellen 1 und zweite Lichtquellen 2 wie vorstehend beschrieben aufweisen. Mit einer solchen Anordnung sind beispielsweise vorstehen beschriebene Überlagerungsmöglichkeiten realisierbar.

Vorzugsweise sind, wie gezeigt, einer erfindungsgemäßen Beleuchtungseinheit oder Beleuchtungsvorrichtung keine weiteren optischen Elemente nachgeschaltet. Es kann aber vorgesehen sein, dass eine zusätzliche Abbildungslinse einer bzw. jeder Beleuchtungseinheit oder einer Beleuchtungsvorrichtung nachgeschaltet wird.

## Patentansprüche

1. Beleuchtungseinheit für einen Kraftfahrzeugscheinwerfer zum Erzeugen von zumindest zwei Lichtverteilungen, wobei die Beleuchtungseinheit umfasst:
- zumindest eine erste Lichtquelle (1) zur Erzeugung einer ersten Lichtverteilung,
- zumindest eine zweite Lichtquelle (2) zur Erzeugung einer zweiten Lichtverteilung,
- einen Reflektor (3),
- eine Austrittslinse (4), insbesondere in Form einer Projektionslinse,
- Kollimatoren (5, 6; 5, 6a, 6b, 6c), in welche die Lichtquellen (1, 2) Licht einspeisen können, wobei
• Licht der zumindest einen ersten Lichtquelle (1) von dem zumindest einen der zumindest einen ersten Lichtquelle (1) zugeordneten Kollimator (5) zu einem ersten Lichtbündel (S1) mit im Wesentlichen parallelen Lichtstrom ausgerichtet wird, und wobei
• Licht der zumindest einen zweiten Lichtquelle (2) von dem zumindest einen der zumindest einen zweiten Lichtquelle (2) zugeordneten Kollimator (6; 6a, 6b, 6c) zu einem zweiten Lichtbündel (S2) mit im Wesentlichen parallelen Lichtstrom ausgerichtet wird,
und wobei der Reflektor (3) die Lichtstrahlen der aus den Kollimatoren (5, 6; 5, 6a, 6b, 6c) austretenden Lichtbündel (S1, S2) in Richtung der Austrittslinse (4) umlenkt, und wobei die Austrittslinse (4) die von dem Reflektor (3) reflektierten Lichtstrahlen in Form der ersten und der zweiten Lichtverteilung abbildet, und wobei
Reflektor (3), Austrittslinse (4) und Kollimatoren (5, 6; 5, 6a, 6b, 6c), aus einem lichtdurchlässigen Körper (100) gebildet sind, und wobei an einer Reflektor-Begrenzungsfläche des Reflektors (3') und vorzugsweise an den Kollimator-Begrenzungsflächen (5', 6'; 5', 6a', 6b', 6c') der Kollimatoren (5, 6; 5, 6a, 6b, 6c), die sich in dem lichtdurchlässigen Körper (101) fortpflanzenden Lichtstrahlen (S1, S2) totalreflektiert werden,
**dadurch gekennzeichnet, dass**
der Reflektor (3) einen ersten Reflektorflächen-Bereich (30) aufweist, welcher Licht ausschließlich von der zumindest einen ersten Lichtquelle (1) empfängt, und
der Reflektor (3) einen zweiten Reflektorflächen-Bereich (31) aufweist, welcher Licht ausschließlich von der zumindest einen zweiten Lichtquelle (2) empfängt, und wobei
die Austrittslinse (4) einen ersten Austrittslinsen-Bereich (40) aufweist, welcher Licht ausschließlich von dem ersten Reflektorflächen-Bereich (30) empfängt, und
die Austrittslinse (4) einen zweiten Austrittslinsen-Bereich (41) aufweist, welcher Licht ausschließlich von dem zweiten Reflektorflächen-Bereich (31) empfängt, und wobei
über den ersten Austrittslinsen-Bereich (40) abgestrahltes Licht als erste Lichtverteilung und über den zweiten Austrittslinsen-Bereich (41) abgestrahltes Licht als zweite Lichtverteilung abgebildet wird.

2. Beleuchtungseinheit nach Anspruch 1, **dadurch gekennzeichnet, dass** die Lichtquellen jeweils eine oder mehrere LED's umfassen, wobei es sich bei den Lichtquellen (1, 2) vorzugsweise jeweils um Einzelchip-LED's handelt.

3. Beleuchtungseinheit nach Anspruch 1 oder 2, **dadurch gekennzeichnet, dass** die Austrittslinse (4) als ebene oder plane Fläche ausgebildet ist, wobei vorzugsweise die Austrittslinse (4) unter einem Winkel von 90° zu einer Lichtaustrittsebene zumindest eines Kollimators (5, 6; 5, 6a, 6b, 6c) verläuft.

4. Beleuchtungseinheit nach einem der Ansprüche 1 bis 3, **dadurch gekennzeichnet, dass** der Reflektor (3) als ebene Fläche ausgebildet ist, wobei vorzugsweise der Reflektor (3) unter einem Winkel von 45° zu einer Lichtaustrittsebene zumindest eines Kollimators (5, 6; 5, 6a, 6b, 6c) verläuft.

5. Beleuchtungseinheit nach einem der Ansprüche 3 bis 4, **dadurch gekennzeichnet, dass** die Austrittslinse (4) unter einem Winkel von 45° zu dem Reflektor (3) verläuft.

6. Beleuchtungseinheit nach einem der Ansprüche 1 bis 5, **dadurch gekennzeichnet, dass** der erste Reflektorflächen-Bereich (30) eine Strukturierung aufweist, beispielsweise indem der erste Reflektorflächen-Bereich (30) in Facetten unterteilt ist, mittels welcher
Strukturierung die von dem Reflektorflächen-Bereich (30) reflektierten Lichtstrahlen, beim Einbau der Beleuchtungsvorrichtung in einem Fahrzeug, in
vertikaler und/oder horizontaler Richtung zur Erzeugung der ersten Lichtverteilung abgelenkt werden.

7. Beleuchtungseinheit nach einem der Ansprüche 1 bis 6, **dadurch gekennzeichnet, dass** der zweite Reflektorflächen-Bereich (31) eine Strukturierung aufweist, beispielsweise indem der zweite Reflektorflächen-Bereich (31) in Facetten unterteilt ist, mittels welcher Strukturierung die von dem Reflektorflächen-Bereich (31) reflektierten Lichtstrahlen, beim Einbau der Beleuchtungsvorrichtung in einem Fahrzeug, in
vertikaler und/oder horizontaler Richtung zur Erzeugung der zweiten Lichtverteilung abgelenkt werden.

8. Beleuchtungseinheit nach Anspruch 6 und 7, **dadurch gekennzeichnet, dass** die Strukturierungen, insbesondere die Facetten, der beiden Reflektorflächen-Bereiche (30, 31) unterschiedlich ausgebildet ist/ sind, wobei vorzugsweise der erste Reflektorflächen-Bereich (30) eine oder mehrere quer, beim Einbau der Beleuchtungsvorrichtung in einem Fahrzeug, insbesondere in horizontaler Richtung, verlaufende Reihen von
Facettenelementen (30') aufweist, wobei vorzugsweise benachbarte Facettenelemente (30') einer Reihe und/oder Facettenelemente (30') benachbarter Reihen unstetig ineinander übergehen.

9. Beleuchtungseinheit nach Anspruch 8, **dadurch gekennzeichnet, dass** alle Facettenelemente konvex oder konkav ausgebildet sind oder ein Teil der Facettenelemente konvex und ein anderer Teil konkav ausgebildet ist, oder zumindest alle Facettenelemente einer Reihe oder alle Facettenelemente konvex oder zumindest alle Facettenelemente einer Reihe oder alle Facettenelemente konkav oder die Facettenelemente zumindest einer Reihe, vorzugsweise aller Reihen, abwechselnd konvex - konkav ausgebildet sind.

10. Beleuchtungseinheit nach Anspruch 7 oder 8, **dadurch gekennzeichnet, dass** der zweite Reflektorflächen-Bereich (31) eine oder mehrere quer, insbesondere in horizontaler Richtung, verlaufende Reihen von Facettenelementen (31') aufweist, wobei vorzugsweise benachbarte Facettenelemente (31') einer Reihe und/oder Facettenelemente (31') benachbarter Reihen stetig ineinander übergehen, wobei vorzugsweise alle Facettenelemente konvex oder konkav ausgebildet sind oder ein Teil der Facettenelemente konvex und ein anderer Teil konkav ausgebildet ist, oder zumindest alle Facettenelemente einer Reihe oder alle Facettenelemente konvex oder zumindest alle Facettenelemente einer Reihe oder alle Facettenelemente konkav oder die Facettenelemente zumindest einer Reihe, vorzugsweise aller Reihen, abwechselnd konvex - konkav ausgebildet sind.

11. Beleuchtungseinheit nach einem der Ansprüche 1 bis 10, **dadurch gekennzeichnet, dass** der Lichtstrom von dem zumindest einen Kollimator (5), welcher der zumindest einen ersten Lichtquelle (1) zugeordnet ist,
normal auf eine Austrittsebene des Kollimators (5) verläuft.

12. Beleuchtungseinheit nach einem der Ansprüche 1 bis 11, **dadurch gekennzeichnet, dass** der zumindest eine Kollimator (6; 6a, 6b, 6c), welcher der zumindest einen zweiten Lichtquelle (2) zugeordnet ist, beim Einbau der Beleuchtungseinheit in einem Fahrzeug, den Lichtstrom der zweiten Lichtquelle (2) in einer ersten,
vertikalen Richtung im Wesentlichen parallel richtet, und in einer zweiten, horizontalen Richtung auffächert.

13. Beleuchtungseinheit nach einem der Ansprüche 1 bis 12, **dadurch gekennzeichnet, dass** eine Trennung (300) in den ersten Reflektorflächen-Bereich (30) und den zweiten
Reflektorflächen-Bereich (31), beim Einbau der Beleuchtungsvorrichtung in einem Fahrzeug, horizontal verläuft.

14. Beleuchtungsvorrichtung für einen Kraftfahrzeugscheinwerfer, welche eine oder mehrere Beleuchtungseinheiten nach einem der Ansprüche 1 bis 13 umfasst.

15. Kraftfahrzeugscheinwerfer mit zumindest einer Beleuchtungseinheit nach einem der Ansprüche 1 bis 13 oder mit zumindest einer Beleuchtungsvorrichtung nach Anspruch 14.

## Claims

1. Lighting unit for a motor vehicle headlamp for generating at least two light distributions, the lighting unit comprising:
- at least one first light source (1) for generating a first light distribution,
- at least one second light source (2) for generating a second light distribution,
- a reflector (3)
- an exit lens (4), in particular in the form of a projection lens,
- collimators (5, 6; 5, 6a, 6b, 6c) into which the light sources (1, 2) can feed light, wherein
- light of the at least one first light source (1) is aligned by the at least one collimator (5) associated with the at least one first light source (1) into a first light beam (S1) with substantially parallel luminous flux, and wherein
- light of the at least one second light source (2) is aligned by the at least one collimator (6; 6a, 6b, 6c) associated with the at least one second light source (2) to form a second light beam (S2) with substantially parallel luminous flux,
and wherein the reflector (3) deflects the light rays of the light beams (S1, S2) emerging from the collimators (5, 6; 5, 6a, 6b, 6c) in the direction of the exit lens (4), and wherein the exit lens (4) images the light rays reflected by the reflector (3) in the form of the first and the second light distribution, and wherein
reflector (3), exit lens (4) and collimators (5, 6; 5, 6a, 6b, 6c), are formed of a light-transmitting body (100), and wherein at a reflector boundary surface of the reflector (3') and preferably at the collimator boundary surfaces (5', 6'; 5', 6a', 6b', 6c') of the collimators (5, 6; 5, 6a, 6b, 6c), the light rays (S1, S2) propagating in the light-transmitting body (101) are totally reflected,
**characterized in that**
said reflector (3) comprises a first reflector surface area (30) receiving light exclusively from said at least one first light source (1), and
said reflector (3) comprises a second reflector surface area (31) receiving light exclusively from said at least one second light source (2), and wherein
said exit lens (4) comprises a first exit lens portion (40) receiving light exclusively from said first reflector surface portion (30), and
said exit lens (4) has a second exit lens portion (41) which receives light exclusively from said second reflector surface portion (31), and wherein
light emitted via the first exit lens area (40) is imaged as a first light distribution and light emitted via the second exit lens area (41) is imaged as a second light distribution.

2. Lighting unit according to claim 1, **characterized in that** the light sources each comprise one or more LEDs, the light sources (1, 2) preferably each being single-chip LEDs.

3. Lighting unit according to claim 1 or 2, **characterized in that** the exit lens (4) is designed as a flat or planar surface, the exit lens (4) preferably running at an angle of 90° to a light exit plane of at least one collimator (5, 6; 5, 6a, 6b, 6c).

4. Lighting unit according to one of claims 1 to 3, **characterized in that** the reflector (3) is designed as a planar surface, preferably the reflector (3) running at an angle of 45° to a light exit plane of at least one collimator (5, 6; 5, 6a, 6b, 6c).

5. Lighting unit according to one of claims 3 to 4, **characterized in that** the exit lens (4) runs at an angle of 45° to the reflector (3).

6. Lighting unit according to one of claims 1 to 5, **characterized in that** the first reflector surface area (30) has a structuring, for example **in that** the first reflector surface area (30) is divided into facets, by means of which structuring the light rays reflected from the reflector surface area (30) are deflected, when the lighting device is installed in a vehicle, in the vertical and/or horizontal direction to produce the first light distribution.

7. Lighting unit according to one of the claims 1 to 6, **characterized in that** the second reflector surface area (31) has a structuring, for example **in that** the second reflector surface area (31) is divided into facets, by means of which structuring the light rays reflected from the reflector surface area (31) are deflected, when the lighting device is installed in a vehicle, in the vertical and/or horizontal direction to produce the second light distribution.

8. Lighting unit according to claim 6 and 7, **characterized in that** the structuring, in particular the facets, of the two reflector surface areas (30, 31) is/are designed differently, preferably the first reflector surface area (30) having one or more rows of facet elements (30') running transversely, in particular in the horizontal direction, when the lighting device is installed in a vehicle, preferably adjacent facet elements (30') of a row and/or facet elements (30') of adjacent rows merging discontinuously into one another.

9. Lighting unit according to claim 8, **characterized in that** all facet elements are convex or concave, or a part of the facet elements is convex and another part is concave, or at least all facet elements of a row or all facet elements are convex, or at least all facet elements of a row or all facet elements are concave, or the facet elements of at least one row, preferably of all rows, are alternately convex - concave.

10. Lighting unit according to claim 7 or 8, **characterized in that** the second reflector surface area (31) has one or more rows of facet elements (31') running transversely, in particular in the horizontal direction, preferably adjacent facet elements (31') of a row and/or facet elements (31') of adjacent rows merging continuously into one another, wherein preferably all facet elements are convex or concave or a part of the facet elements is convex and another part is concave, or at least all facet elements of a row or all facet elements are convex or at least all facet elements of a row or all facet elements are concave or the facet elements of at least one row, preferably of all rows, are alternately convex - concave.

11. Lighting unit according to one of the claims 1 to 10, **characterized in that** the luminous flux from the at least one collimator (5) associated with the at least one first light source (1) runs normal to an exit plane of the collimator (5).

12. Lighting unit according to one of claims 1 to 11, **characterized in that** the at least one collimator (6; 6a, 6b, 6c), which is assigned to the at least one second light source (2), directs the luminous flux of the second light source (2) essentially parallel in a first, vertical direction and fans it out in a second, horizontal direction when the lighting unit is installed in a vehicle.

13. Lighting unit according to any one of claims 1 to 12, **characterized in that** the separation (300) into the first reflector surface area (30) and the second reflector surface area (31), when the lighting unit is installed in a vehicle, is horizontal.

14. Lighting device for a motor vehicle headlamp, which comprises one or more lighting units according to one of claims 1 to 13.

15. Motor vehicle headlamp comprising at least one lighting unit according to any one of claims 1 to 13 or comprising at least one lighting device according to claim 14.

## Revendications

1. Unité d'éclairage pour un phare de véhicule à moteur pour générer au moins deux distributions de lumière, l'unité d'éclairage comprenant:
- au moins une première source de lumière (1) pour générer une première distribution de lumière,
- au moins une deuxième source de lumière (2) pour générer une deuxième distribution de lumière,
- un réflecteur (3)
- une lentille de sortie (4), en particulier sous la forme d'une lentille de projection,
- des collimateurs (5, 6 ; 5, 6a, 6b, 6c) dans lesquels les sources de lumière (1, 2) peuvent alimenter la lumière, dans lesquels
- la lumière provenant de la au moins une première source de lumière (1) est alignée par le au moins un collimateur (5) associé à la au moins une première source de lumière (1) pour former un premier faisceau lumineux (S1) avec un flux lumineux sensiblement parallèle, et dans lequel
- la lumière provenant de la au moins une seconde source de lumière (2) est alignée par le au moins un collimateur (6 ; 6a, 6b, 6c) associé à la au moins une seconde source de lumière (2) pour former un second faisceau lumineux (S2) avec un flux lumineux sensiblement parallèle,
et dans lequel le réflecteur (3) dévie les rayons lumineux des faisceaux lumineux (S1, S2) sortant des collimateurs (5, 6 ; 5, 6a, 6b, 6c) dans la direction de la lentille de sortie (4), et dans lequel la lentille de sortie (4) image les rayons lumineux réfléchis par le réflecteur (3) sous la forme de la première et de la seconde distribution de lumière, et dans lequel
réflecteur (3), la lentille de sortie (4) et les collimateurs (5, 6 ; 5, 6a, 6b, 6c) sont formés à partir d'un corps transparent (100), et dans lequel sur une surface limite du réflecteur (3') et de préférence sur les surfaces limites des collimateurs (5', 6') ; 5', 6a', 6b', 6c') des collimateurs (5, 6 ; 5, 6a, 6b, 6c), les rayons lumineux (S1, S2) se propageant dans le corps de transmission de lumière (101) sont totalement réfléchis,
**caractérisé en ce que**
le réflecteur (3) a une première surface de réflecteur (30) qui reçoit la lumière exclusivement de l'au moins une première source de lumière (1), et
le réflecteur (3) a une deuxième surface de réflecteur (31) qui reçoit la lumière exclusivement de la au moins une deuxième source de lumière (2), et dans lequel
ladite lentille de sortie (4) comprend une première partie de lentille de sortie (40) recevant la lumière exclusivement de ladite première partie de surface réfléchissante (30), et
ladite lentille de sortie (4) a une seconde partie de lentille de sortie (41) qui reçoit la lumière exclusivement de ladite seconde partie de surface de réflecteur (31), et dans laquelle
la lumière émise via la première zone de lentille de sortie (40) est imagée comme une première distribution de lumière et la lumière émise via la seconde zone de lentille de sortie (41) est imagée comme une seconde distribution de lumière.

2. Unité d'éclairage selon la revendication 1, **caractérisée en ce que** les sources de lumière comprennent chacune une ou plusieurs DEL, dans laquelle les sources de lumière (1, 2) sont de préférence chacune des DEL à puce unique.

3. Unité d'éclairage selon la revendication 1 ou 2, **caractérisée en ce que** la lentille de sortie (4) est formée comme une surface plate ou plane, dans laquelle de préférence la lentille de sortie (4) s'étend à un angle de 90° par rapport à un plan de sortie de lumière d'au moins un collimateur (5, 6 ; 5, 6a, 6b, 6c).

4. Unité d'éclairage selon l'une des revendications 1 à 3, **caractérisée en ce que** le réflecteur (3) est réalisé sous la forme d'une surface plane, le réflecteur (3) s'étendant de préférence sous un angle de 45° par rapport à un plan de sortie de lumière d'au moins un collimateur (5, 6 ; 5, 6a, 6b, 6c).

5. Unité d'éclairage selon l'une des revendications 3 à 4, **caractérisée en ce que** la lentille de sortie (4) s'étend selon un angle de 45° par rapport au réflecteur (3).

6. Unité d'éclairage selon l'une des revendications 1 à 5, **caractérisée en ce que** la première surface de réflecteur (30) présente une structuration, par exemple **en ce que** la première surface de réflecteur (30) est subdivisée en facettes, structuration par laquelle les rayons lumineux réfléchis par la surface de réflecteur (30) sont déviés, lorsque le dispositif d'éclairage est installé dans un véhicule, dans la direction verticale et/ou horizontale pour produire la première répartition lumineuse.

7. Unité d'éclairage selon l'une des revendications 1 à 6, **caractérisée en ce que** la deuxième surface de réflecteur (31) présente une structuration, par exemple **en ce que** la deuxième surface de réflecteur (31) est subdivisée en facettes, structuration par laquelle les rayons lumineux réfléchis par la surface de réflecteur (31) sont déviés, lorsque le dispositif d'éclairage est installé dans un véhicule, dans la direction verticale et/ou horizontale pour produire la deuxième répartition lumineuse.

8. Unité d'éclairage selon les revendications 6 et 7, **caractérisée en ce que** la structure, en particulier les facettes, des deux surfaces réfléchissantes (30, 31) est conçue différemment, la première surface réfléchissante (30) présentant de préférence une ou plusieurs rangées d'éléments à facettes (30') s'étendant transversalement, en particulier dans la direction horizontale, lorsque le dispositif d'éclairage est installé dans un véhicule, de préférence des éléments à facettes (30') adjacents d'une rangée et/ou des éléments à facettes (30') de rangées adjacentes se transformant de manière discontinue les uns dans les autres.

9. Unité d'éclairage selon la revendication 8, **caractérisée en ce que** tous les éléments de facette sont convexes ou concaves ou une partie des éléments de facette est convexe et une autre partie est concave, ou au moins tous les éléments de facette d'une rangée ou tous les éléments de facette sont convexes ou au moins tous les éléments de facette d'une rangée ou tous les éléments de facette sont concaves ou les éléments de facette d'au moins une rangée, de préférence de toutes les rangées, sont alternativement convexes - concaves.

10. Unité d'éclairage selon la revendication 7 ou 8, **caractérisée en ce que** la deuxième surface de réflecteur (31) présente une ou plusieurs rangées d'éléments à facettes (31') s'étendant transversalement, en particulier dans la direction horizontale, de préférence des éléments à facettes (31') voisins d'une rangée et/ou des éléments à facettes (31') de rangées voisines se fondant de manière continue les uns dans les autres, dans lequel, de préférence, tous les éléments de facette sont convexes ou concaves ou une partie des éléments de facette est convexe et une autre partie est concave, ou au moins tous les éléments de facette d'une rangée ou tous les éléments de facette sont convexes ou au moins tous les éléments de facette d'une rangée ou tous les éléments de facette sont concaves ou les éléments de facette d'au moins une rangée, de préférence de toutes les rangées, sont alternativement convexes - concaves.

11. Unité d'éclairage selon l'une quelconque des revendications 1 à 10, **caractérisée en ce que** le flux lumineux issu du au moins un collimateur (5) associé à la au moins une première source lumineuse (1) est normal à un plan de sortie du collimateur (5).

12. Unité d'éclairage selon l'une quelconque des revendications 1 à 11, **caractérisée en ce que** l'au moins un collimateur (6 ; 6a, 6b, 6c) associé à l'au moins une deuxième source lumineuse (2), lorsque l'unité d'éclairage est installée dans un véhicule, dirige le flux lumineux de la deuxième source lumineuse (2) sensiblement parallèlement dans une première direction verticale et le disperse dans une deuxième direction horizontale.

13. Unité d'éclairage selon l'une quelconque des revendications 1 à 12, **caractérisée en ce que** la séparation (300) en la première surface réflectrice (30) et la deuxième surface réflectrice (31), lorsque l'unité d'éclairage est installée dans un véhicule, est horizontale.

14. Dispositif d'éclairage d'un projecteur de véhicule automobile, comprenant une ou plusieurs unités d'éclairage selon l'une des revendications 1 à 13.

15. Projecteur de véhicule automobile comprenant au moins une unité d'éclairage selon l'une quelconque des revendications 1 à 13 ou comprenant au moins un dispositif d'éclairage selon la revendication 14.
